# EUROPÄISCHE PATENTSCHRIFT

(11) **EP 0 364 763 B1**
(45) Veröffentlichungstag und Bekanntmachung des Hinweises auf die Patenterteilung: **26.08.1992**
(21) Anmeldenummer: 89117535.8
(22) Anmeldetag: 22.09.1989
(51) Int. Cl.: D06F 31/00

(54) **Durchlaufwaschmaschine**
Continuous tunnel washing machine
Tunnel de lavage en continu

(30) Priorität: 15.10.1988 DE 3835278
(43) Veröffentlichungstag der Anmeldung: 25.04.1990
(73) Patentinhaber: SENKINGWERK GMBH, D-31137 Hildesheim (DE)
(72) Erfinder: Steinort, Hans, D-3200 Hildesheim (DE)
(74) Vertreter: Grosse, Wolfgang, Dipl.-Ing.

(56) Entgegenhaltungen:
- DE-U- 1 894 718

## Beschreibung

Die Erfindung bezieht sich auf eine Durchlaufwaschmaschine für Postenwäsche, bestehend aus einer rohrförmigen Waschtrommel, welche als Förderschnecke eine gewundene Wand enthält.
Eine derartige Postenwaschmaschine ist in der DE-OS 29 27 873 beschrieben. Je eine Windung der Förderschnecke bildet eine Waschkammer für einen Wäscheposten.
Durch pendelnde Bewegung der Waschtrommel um weniger als 360° erfolgt der Waschvorgang, während durch eine volle Umdrehung der Transport des Wäschepostens in die nächste Waschkammer bewirkt wird.
Durch die DE-PS 29 44 857 ist es bekannt, den die Förderschnecke umhüllenden Mantelteil der Waschtrommel mit Mitnehmerrippen zu versehen, welche in bekannter Weise in Längsrichtung des Trommelmantels über dessen Innenfläche gleichmäßig verteilt sind.

Der Aufwand für eine solche Durchlaufwaschmaschine wird u. a. wesntlich dadurch bestimmt, welchen Durchmesser für die Waschtrommel man für ein bestimmtes angestrebtes Gewicht eines Wäschepostens wählen muß.
Der Erfindung liegt die Aufgabe zugrunde, dieses Verhältnis von Waschtrommel-Durchmesser zu Postengewicht günstiger zu gestalten.
Zur Lösung der erfindungsgemäßen Aufgabe werden die im Patentanspruch 1 angegebenen kennzeichnenden Merkmale vorgeschlagen.

Anhand der Zeichnung soll die Erfindung näher erläutert und an einem Ausführungsbeispiel dargestellt werden.

Es zeigen
Fig. 1 a und 1 b die Verhältnisse bei konzentrischer Anordnung von Drehachse und Konstruktionsachse der Förderschnecke an einem Trommelquerschnitt.
Fig. 2 a und 2 b die Verhältnisse bei Anordnung nach der Erfindung.
Fig. 3 einen Längsschnitt durch eine Waschtrommel im Prinzip.

Bei den bekannten Durchlaufwaschmaschinen fällt die Drehachse der Waschtrommel 1 mit dem Zentrumsloch 2 der Förderschnecke zusammen, wie Fig. 1 a und 1 b andeuten soll. Beim Waschvorgang während der Waschtrommel-Pendelbewegung wird die Wäsche durch die Waschrippen 4 aufgewühlt, sodaß sie zusammen mit der Waschlauge das Volumen 5 a einnimmt, während in Ruhelage (Fig. 1b) nur das Volumen 5 b beansprucht wird.

Das Fassungsvermögen der Waschtrommel 1 ist dadurch begrenzt, daß keine Wäsche während des Waschvorgangs durch das Zentrumsloch 2 der Förderschnecke fallen oder ein dort eingebrachtes Mittelrohr berühren darf. Andererseits hat die Wäsche in Ruhelage einen etwa um die Höhe H (Fig. 1b) größeren Abstand zum Zentrumsloch 2, sodaß hier mehr Wäsche transportiert werden könnte. Man kann somit das Zentrumsloch 2 der der Förderschnecke etwa um die halbe Höhe H weiter zum Waschtrommelmantel hin verlagern, um einerseits einen größeren Abstand zu den Waschrippen 4 zu erzielen, andererseits aber noch genügend Raum für die jetzt mögliche größere Wäschemenge 5 b + 5 d während des Transportvorganges zu haben. In den Fig. 2 a und 2 b sind die Verhältnisse bei exzentrisch angeordneter Förderschnecke im vergleich zu den Fig. 1a und 1b schematisch dargestellt. Bei einem Schwenkwinkel von weniger als 360° der Waschtrommel während des Waschvoganges genügen einige Waschrippen oder im Extremfall auch nur eine einzige Waschrippe pro Waschkammer in dem Bereich, welcher sich bei der Pendelbewegung vorwiegend unten -also in Kontakt mit der Wäsche- befindet. In der Zeichnung Fig. 2 a + 2 b ist ein Waschrippenpaar vorgesehen. Von diesen Waschrippen 4 wird die Wäsche angehoben und dadurch so bewegt, daß eine mechanische Waschwirkung erzielt wird. Der in diesem Bereich notwendigere größere Raumbedarf wird durch die exzentriche Anordnung der Förderstrecke erreicht. Mit einer kostengünstigeren kleineren Waschtrommel kann man durch die Erfindung den gleichen Wäschedurchsatz erreichen.

Zweckmäßig hat die Förderschnecke bezogen auf ihre exzentrisch in der Waschtrommel liegende Konstruktionsachse 9 eine gleichmäßige Steigung. Dies hat den Vorteil, daß die Förderschnecke auf einem Werkzeug hergestellt werden kann, welches auch für Förderschnecken mit zentraler Konstruktionsachse dient, nämlich mit gleichem Neigungswinkel der Förderschnecke. Wie Fig. 3 zeigt ergibt sich zusätzlich der Voteil, daß die axiale Bewegung der Wäsche je Einheit des Schwenkwinkels während des Waschvorganges geringer ist als während des Transportvorganges. Die untere Begrenzungskante 6 der Förderschnecke 7 hat einen gleichmäßigen Verlauf, während die an den Waschtrommel-Mantel anstoßende äußere Kante 8 im Raum einen periodisch veränderte Verlauf hat, nämlich im Waschbereich (großer Abstand von der Waschtrommel 1 zur Konstruktionsachse 9 der Förderschnecke) eine geringe Verschiebung je Kantenlängeneinheit der Kante 8 gegenüber der Längsachse, und im gegenüberliegenden Transportbereich eine größere Verschiebung.

## Patentansprüche

1. Durchlaufwaschmaschine für Postenwäsche, bestehend aus einer mit Waschrippen versehenen rohrförmigen Waschtrommel, welche als Förderschnecke eine gewundene Wand enthält,
dadurch gekennzeichnet,
daß die Förderschnecke (7) bezüglich ihrer Konstruktionsachse (9) exzentrisch zur Drehachse der Waschtrommel (1) angeordnet ist und sich nur in dem von der Konstruktionsachse (9) der Förderschnecke (7) am weitesten entfernten Bereich der Waschtrommel-Innenfläche mindestens eine Waschrippe (4) befindet.

2. Durchlaufwaschmaschine nach Anspruch 1,
dadurch gekennzeichnet,
daß in der von einer Windung der Förderschnecke (7) gebildeten Waschkammer je eine Waschrippe (4′; 4˝) eines Waschrippenpaares symmetrisch zu dem durch die Konstruktionsachse (9) der Förderschnecke im Bereich des größten Abstandsunterschiedes zur Waschtrommel gedachten Durchmessers angeordnet ist.

3. Durchlaufwaschmaschine nach Anspruch 1 und/ oder 2
dadurch gekennzeichnet,
daß die Förderschnecke (7), bezogen auf ihre exzentrisch in der Waschtrommel liegende Konstruktionsachse (9) eine gleichmäßige Steigung hat.

## Claims

1. Continuous tunnel washing machine for batch washing, consisting of a tubular wash drum equipped with wash ribs, which contains a spiral wall as a conveyor spiral, characterised in that the conveyor spiral (7) is arranged, with respect to its axis of construction (9), exccentrically to the axis of rotation of the wash drum (1), and there is located, only in the region of the inner surface of the wash drum that is the most remote from the axis of construction (9) of the conveyor spiral, at least one wash rib (4).

2. Continuous tunnel washing machine according to claim 1, characterised in that, in the wash compartment formed of one turn of the conveyor spiral (7), in each case one wash rib (4′; 4˝) of a wash rib pair is disposed symmetrically to the notional diameter passing through the axis of construction (9) of the conveyor spiral in the region of the greatest separation from the wash drum.

3. Continuous tunnel washing machine according to claim 1 and/or 2, characterised in that the conveyor spiral (7) ascends evenly in relation to its axis of construction (9), which is located eccentrically in the wash drum.

## Revendications

1. Machine à laver de type tunnel, pour du linge en lot, composé d'un tambour de lavage tubulaire, pourvu de nervures de lavage, qui comporte une cloison hélicoïdale servant de vis de transfert, caracterisée en ce que, l'axe de construction (**9**) de la vis de transfert (**7**) est excentrée par rapport à l'axe de rotation du tambour de lavage (**1**) et en ce qu'il existe au moins une nervure de lavage (**4**) se trouvant dans la seule zone de la surface intérieure du tambour de lavage qui est la plus éloignée de l'axe de construction (**9**) de la vis de transfert (**7**).

2. Machine à laver de type tunnel selon la revendication 1, caractérisée en ce que, dans la chambre de lavage, formée par une spire de la vis de transfert (**7**), chacune des nervures de lavage (**4**′,**4**˝), d'un couple de nervures de lavage, est disposée symétriquement par rapport au diamètre passant par l'axe de construction (**9**) de la vis de transfert, dans la zone du plus grand désaxement par rapport au tambour de lavage.

3. Machine à laver de type tunnel selon la revendication 1 et/ou 2, caractérisée en ce que la vis de transfert (**7**) présente une pente régulière par rapport à son axe de construction (**9**) situé de façon excentrée dans le tambour de lavage.
